# EUROPÄISCHE PATENTSCHRIFT

(11) **EP 0 270 845 B1**
(45) Veröffentlichungstag und Bekanntmachung des Hinweises auf die Patenterteilung: **04.03.1992**
(21) Anmeldenummer: 87116372.1
(22) Anmeldetag: 06.11.1987
(51) Int. Cl.: B25H 3/02, B65D 83/00

(54) **Verkaufsmagazin für mit einem Einspannschaft versehene Werkzeuge, insbesondere für Schraubendreher-Einsätze**
Shop-storage means for tools with a clamping shaft, in particular screw-driver bits
Magasin pour outils pourvus d'un arbre en particulier les forets d'un tournevis

(30) Priorität: 09.12.1986 DE 8632953 U
(43) Veröffentlichungstag der Anmeldung: 15.06.1988
(73) Patentinhaber: Mesenhöller, Hans, D-42855 Remscheid (DE)
(72) Erfinder: Mesenhöller, Hans, D-42855 Remscheid (DE)
(74) Vertreter: Peerbooms, Rudolf, Dipl.-Phys.

(56) Entgegenhaltungen:
- CH-A- 160 603
- CH-A- 434 153
- DE-A- 3 146 452
- DE-U- 7 432 902
- FR-A- 1 420 853
- FR-A- 2 042 210
- FR-A- 2 083 518
- GB-A- 108 116
- GB-A- 603 021
- LU-A- 82 941
- US-A- 3 072 244
- US-A- 3 397 818
- US-A- 4 621 308

## Beschreibung

Die Erfindung betrifft ein Verkaufsmagazin nach dem Oberbegriff des Anspruchs 1.

Durch die DE-A-3 146 452 sind aus jeweils einem Gehäuse und einem Schubfach bestehende, quaderförmige Schubfach-Kassetten für Werkzeuge bekannt, die übereinander zu einem Werkzeugschrank gestapelt werden können. Die Seitenwände der Kassettengehäuse weisen Schwalbenschwanznuten auf, denen einschiebbare Klammern zugeordnet sind, durch die jeweils zwei übereinanderliegende Schubfach-Kassetten miteinander verbunden werden können. Unterschiedliche Werkzeuge können dort je Schubfach sortiert untergebracht werden, jedoch reicht diese Ordnungsmöglichkeit angesichts der Vielzahl von Werkzeugtypen und -größen nicht aus, wenn z.B. alle marktgängigen Bit-Typen diskret geordnet werden sollen, wie dies insbesondere bei Verkaufsmagazinen verlangt wird.

Ferner sind Verkaufsmagazine für Bits in Form von Werkzeugkästen bekannt, bei denen in einem Kasten ein Kunststoff-Tiefziehteil mit eingeformten Aufnahmen für einen Magnethalter, einen Schraubendreher und verschiedene Bits angeordnet ist. Nachteil dieser Ausführung ist, daß man nur eine stark begrenzte Anzahl von Bits in diesen Kunststoff-Einsätzen unterbringen kann, da in jede Aufnahme jeweils nur ein Bit einlegbar ist. Ein weiterer Nachteil der bekannten Ausführung ist, daß dort die Bits immer nur in Verbindung mit der Ratsche und dem Magnethalter verkauft werden sollen, was vom Kunden oft nicht erwünscht ist.

Ein Magazin zur Darbietung einzelner Bits mit Zusatzfach für Schraubwerkzeuge ist durch die EP-A-0 155 996 bekannt. Dort sind jeweils mehrere Bits in mit Einzelaufnahmen versehenen zylindrischen Einzelmagazinen entlang deren Zylindermantelfläche angeordnet. Jedes Einzelmagazin ist stirnseitig durch einen drehbaren Deckel verschlossen, der mit einer, jeweils über das zu entnehmende Bit ausrichtbaren Entnahmeöffnung versehen ist. Dieses bekannte Bit-Magazin weist große, ungenutzte Toträume auf, so daß es hinsichtlich seiner Speicherkapazität unbefriedigend ist. Darüber hinaus sind seine Bestückung und die Entnahme umständlich.

Weiterhin ist aus der FR-A-2 042 210 ein Magazin bekannt, das aus aneinanderreihbaren, schachtförmigen Einzelmagazinen besteht. Jedes Einzelmagazin nimmt übereinandergestapelte Behälter auf, die bodenseitig einen überstehenden Rand aufweisen. Das Gehäuse jeden Einzelmagazins weist oben eine Öffnung zum teilweisen Durchtritt des jeweils obersten Behälters auf, der allerdings mit seinem vorstehenden Rand den Rand der Gehäuseöffnung untergreift. Durch eine unter dem Stapel der Behälter angeordnete Feder sind die Behälter jeweils soweit im Einzelmagazin angehoben, daß der oberste Behälter teilweise durch die Öffnung aus dem Einzelmagazin herausragt. In dieser Lage kann der oberste Behälter durch eine an seiner Stirnseite vorgesehene, der Weite des vorstehenden, bodenseitigen Randes angepaßte Entnahmeöffnung aus dem Einzelmagazin entnommen werden. Dieses bekannte Magazin ist wegen der erforderlichen speziellen Behälter in seiner Konstruktion sehr aufwendig. Da bei seiner Verwendung für Werkzeuge, z.B. Bits, die Werkzeuge nochmals aus den Behältern entnommen werden müssen, ist auch seine Handhabung umständlich.

Der Erfindung liegt die Aufgabe zugrunde, das Verkaufsmagazin gemäß Oberbegriff des Anspruchs 1 bei herstellungstechnisch einfachem Aufbau handhabungsgünstiger auszubilden, so daß einerseits eine größstmögliche Auswahl von Werkzeugeinsätzen, z.B. Bits, auf möglichst kleinem Raum geboten werden kann, andererseits aber die Entnahme der Werkzeuge am Verwendungsort erleichtert wird.

Zur Lösung dieser Aufgabe ist erfindungsgemäß vorgesehen, daß an einem Mittelkasten, an dem im Falle von Bits Aufnahmen für eine Werkzeug-Ratsche und für einen Magnethalter vorgesehen sind, einseitig oder beidseitig lösbare, als Werkzeug-Magazine ausgebildete Seitenkästen angeordnet sind, daß in jedem Werkzeug-Magazin eine Reihe von schachtartigen Einzelmagazinen parallel nebeneinander angeordnet sind, in denen die Werkzeuge auf einer Federplatte reihenweise übereinandergestapelt sind, wobei die Federplatte federbelastet in vertikaler Richtung im Einzelmagazin verschiebbar ist, daß jedes Einzelmagazin oben an seiner Deckfläche einen in Längsrichtung der Werkzeuge weisenden Schlitz aufweist, dessen Breite geringer ist als die Breite eines Werkzeuges, und daß jedem Einzelmagazin eine an seiner Oberseite stirnseitig angeordnete Entnahmeöffnung zugeordnet ist, welche an der Stirnwand jeden Werkzeug-Magazins im Bereich des oberen Endes der Schmalfläche jeden Einzelmagazins derart angeordnet ist, daß durch die Entnahmeöffnung hindurch die Werkzeuge aus dem Einzelmagazin entnehmbar sind.

Durch die Erfindung ist ein wesentlicher Fortschritt erzielt, denn durch das stapelweise übereinanderlegen von Werkzeugen in schachtartigen Einzelmagazinen, wobei eine Vielzahl von Einzelmagazinen in einem Werkzeug-Magazin-Kasten parallel nebeneinander angeordnet sind, ergibt sich der Vorteil, daß man auf engem Raum eine Vielzahl von Werkzeugen anordnen kann. Hierbei sind vorzugsweise je Einzelmagazin Werkzeuge gleicher Größe gespeichert. Jedes Einzelmagazin kann aber auch Werkzeuge unterschiedlicher Größe enthalten. Trotzdem sind die Werkzeuge leicht entnehmbar, da in jedem Einzelmagazin die Werkzeuge stapelweise übereinandergelegt sind und das unterste Werkzeug von einer Federplatte getragen wird, wobei der Federweg so groß ist, daß alle Werkzeuge soweit angehoben werden, daß sie nacheinander über die obere, stirnseitige Entnahmeöffnung entnommen werden können. Dabei erweist es sich für die Handhabung als besonders vorteilhaft, daß jedes Einzelmagazin oben an seiner Deckfläche einen in Längsrichtung weisenden Schlitz aufweist, dessen Breite geringer ist als die Breite eines Werkzeuges. Das oberste Werkzeug kann durch den Schlitz hindurch z.B. mit einem Finger belastet und durch die vordere Entnahmeöffnung hindurch herausgeschoben bzw. herausgezogen werden.

Da die Werkzeug-Magazine lösbar mit dem Mittelkasten verbunden sind, ergibt sich der Vorteil, daß man die Werkzeug-Magazine auch einzeln verkaufen kann, ohne daß man den Mittelkasten mitkaufen muß. Eine bevorzugte Ausführungsform eines auch für sich verwendbaren Werkzeug- Bit-Magazins ist in den Ansprüchen 8 bis 10 angegeben, für welches selbständiger Schutz beansprucht wird.

Mit der beschriebenen Anordnung werden also auf engem Raum eine Vielzahl von Werkzeugen unterschiedlicher Größen leicht entnehmbar dargeboten.

Der Erfindungsgegenstand der vorliegenden Erfindung ergibt sich nicht nur aus dem Gegenstand der einzelnen Ansprüche, sondern auch aus der Kombination der einzelnen Ansprüche untereinander.

Im folgenden wird die Erfindung anhand von lediglich mögliche Ausführungswege darstellenden Zeichnungen am Beispiel von Bit-Magazinen näher erläutert. Hierbei gehen aus den Zeichnungen und ihrer Beschreibung weitere erfindungswesentliche Merkmale und Vorteile der Erfindung hervor.
- Fig. 1: zeigt die Draufsicht auf ein Verkaufsmagazin nach der Erfindung,
- Fig. 2: zeigt die Seitenansicht auf einen Mittelkasten des Verkaufsmagazins nach Fig. 1,
- Fig. 3: zeigt die Stirnansicht des Verkaufsmagazins nach Fig. 1,
- Fig. 4: zeigt den Vertikalschnitt durch ein Einzelmagazin,
- Fig. 5: zeigt einen um 90° gedrehten Schnitt im Vergleich zu Fig. 4 durch das gleiche Einzelmagazin,
- Fig. 6: zeigt eine abgewandelte Ausführungsform eines Bit-Magazins in perspektivischer Darstellung,
- Fig. 7, 8 und 9: zeigen bauliche Details des Bit-Magazins nach Fig. 6,
- Fig. 10: zeigt eine Frontansicht auf das Bit-Magazin nach Fig. 6,
- Fig. 11: zeigt eine Draufsicht auf das Bit-Magazin nach Fig. 6 und
- Fig. 12 und 13: zeigen jeweils einen Schnitt gemäß den Schnittlinien XII-XII und XIII-XIII in Fig. 11.

Das Verkaufsmagazin 1 gemäß den Darstellungen besteht aus einem Mittelkasten 2, der als Kunststoff-Spritzgußteil ausgebildet ist. Dieser weist ringsumlaufende Wände, eine offene Bodenseite, sowie eine obere Deckseite auf, in der eine Aufnahme 10 für einen Magnethalter und eine Aufnahme 11 für eine Ratsche eingeformt sind.

Die beiden genannten Teile (Magnethalter und Ratsche) werden also in die nach oben offenen Aufnahmen 10, 11 eingelegt.

Der Mittelkasten 2 ist hierbei zweiteilig ausgebildet und besteht aus einem Bodenteil 8 und einem auf das Bodenteil 8 aufschnappbaren Deckel 9, wobei eine an zwei Seiten des Bodenteils 8 angeordnete Rastverbindung 12 den Deckel 9 mit dem Bodenteil 8 verbindet.

Statt der beschriebenen Rastverbindung zwischen dem Bodenteil 8 und dem Deckel 9 kann auch eine Scharnierverbindung zwischen Deckel und Bodenteil vorgesehen sein. Es kommt sowohl ein Filmscharnier in Frage als auch ein getrennt davon ausgebildetes Scharnier; ebenso ist es möglich, daß der Deckel 9 mit entsprechenden zugeordneten Führungen auf dem Bodenteil 8 so verschiebbar ist, daß er einfach auf das Bodenteil aufgeschoben und wieder abgeschoben werden kann.

Der Deckel besteht bevorzugt aus einem glasklaren Kunststoffmaterial, während dies für das Kunststoffmaterial des Bodenteils nicht notwendig ist.

Seitlich an dem Mittelkasten 2 sind gemäß Fig. 1 und Fig. 3 Schwalbenschwanzführungen 6 angeformt, wobei lösbar in diesen Schwalbenschwanzführungen seitliche Werkzeug-Magazine, beim gezeigten Ausführungsbeispiel Bit-Magazine 3, 4, eingeschoben sind.

Diese Anordnung hat den wesentlichen Vorteil, daß die Bit-Magazine auswechselbar am Mittelkasten angeordnet sind und hierdurch Bit-Magazine unterschiedlicher Größen und unterschiedlicher Anzahl von Einzelmagazinen 5 an dem Mittelkasten 2 befestigt werden können.

Statt der Verwendung von 2 identischen Bit-Magazinen 3, 4 ist es auch möglich, den Mittelkasten so auszubilden, daß lediglich ein einziges Bit-Magazin befestigt wird; hier könnte das Bit-Magazin beispielsweise an der Rückseite des Mittelkastens angeschoben werden.

Die Schwalbenschwanzführungen an den beiden Seiten des Mittelkastens sind so ausgebildet, daß es auch möglich ist, die beiden Bit-Magazine 3, 4 unmittelbar über die dort angeordneten Schwalbenschwanz-Führungen lösbar miteinander zu verbinden, wobei der Mittelkasten 2 dann entfernt ist.

In einer Weiterbildung der vorliegenden Erfindung kann es vorgesehen sein, daß etwa in Verlängerung zu den Stirnseiten und den Rückseiten des jeweiligen Bit-Magazins ein nach oben ragender Lappen angeformt ist, in dem eine genormte Öffnung eingebracht ist, so daß die Bit-Magazine einzeln an Verkaufsträgern angehängt werden können, um hier eine bessere Darbietung im Verkaufsmarkt zu gewährleisten.

Weiter ist es möglich, derartig geformte und nach oben abragende Lappen auch am Mittelkasten 2 anzubringen.

Jedes Bit-Magazin 3 besteht aus einer Bodenplatte 13, die über eine entsprechende Klebe- oder Schweißverbindung mit der Stirnwand 18 und der Rückwand 19 verbunden ist. Da die Bodenplatte 13 erst nach Einbau der Federn 14 mit dem übrigen Gehäuse verbunden wird und dabei also schon dem hohen Gesamtdruck aller Federn 14 ausgesetzt ist, erfolgt die Verbindung vorzugsweise durch Ultraschallverschweißung.

Zwischen diesen beiden Wänden 18, 19 sind Einzel-Magazine 5 definiert, und zwar durch parallel angeordnete, einen gegenseitigen Abstand voneinander einnehmende Seitenwände 15, 16, die zwischen sich jeweils einen Aufnahmeraum 23 bilden, in dem die Bits 20 stapelweise übereinander angeordnet sind.

Wichtig ist, daß im Aufnahmeraum 23 eine Federplatte 17 angeordnet ist, die mit einer oder mehreren Federn 14 abgestützt auf der Bodenplatte 13 ruht und diese Federplatte 17 in vertikaler Richtung verschiebbar im Aufnehmeraum 23 angeordnet ist, wobei die Länge der Federn 14 so bemessen ist, daß auch das letzte auf der Federplatte 17 ruhende Bit durch die obere Entnahmeöffnung 21 entnommen werden kann.

Das Einzel-Magazin 5 wird oben an seiner Deckfläche von einem Schlitz 22 durchbrochen, an dessen vorderen und hinteren Seiten gemäß Fig. 1 noch den Schlitz erweiternde Öffnungen 24 angeordnet sind, die einen Eingriffsraum für den Daumen des Benutzers oder für andere Finger bilden sollen, damit es leicht möglich ist, die durch den Schlitz 22 ragende Oberfläche des obersten Bits 20 mit dem Daumen oder einem anderen Finger zu ergreifen und nach vorne in Pfeilrichtung 25 aus einer stirnseitigen Entnahmeöffnung 21 herauszuschieben.

In Bezug auf die vorher erwähnten Öffnungen 24, die ein Ergreifen des Bits 20 erleichtern sollen, wird noch angefügt, daß die Öffnungen 24 so ausgebildet sind, daß der Schlitz in der eingezeichneten Breite nur im Bereich eines Mittelteils 26 sich an der Deckfläche des Einzel-Magazins 5 erstreckt, während dann die Öffnungen 24 breiter sind als der Schlitz, so daß damit dann mit dem Finger bzw. mit einem hierzu vorgesehenen Entnahmewerkzeug das Bit entnommen werden kann.

Wichtig ist ferner, daß der Abstand zwischen den parallel zueinander angeordneten Seitenwänden 15, 16 unterschiedlich ist, so daß unterschiedliche Bitgrößen im Bit-Magazin 3 nebeneinander angeordnet werden können und alle Bits sind dann von oben her durch den jeweils zugeordneten Schlitz 22 des Einzelmagazins 5 zugänglich und können jeweils durch die Entnahmeöffnung 21 in Pfeilrichtung 25 nach vorne herausgeschoben werden.

Wichtig ist ferner, daß das Bit-Magazin 3, 4 jeweils aus einem durchsichtigen Kunststoffmaterial ist, oder daß zumindest die vordere Stirnwand 18 aus einem durchsichtigen Kunststoffmaterial ist, damit man von der Seite der Stirnwand 18 her sehen kann, wieviel Bits in jeweils einem Einzelmagazin 5 angeordnet sind.

In einer Weiterbildung der vorliegenden Erfindung kann es vorgesehen sein, daß die Seitenwände 15, 16 aufsteckbar auf die Bodenplatte 13 sind und in entsprechenden Nuten an der Stirnwand 18 und der Rückwand 19 geführt sind, so daß der Abstand zwischen den Seitenwänden 15, 16 in gewissen Grenzen einstellbar ist.

Hier besteht dann die Möglichkeit, unterschiedlich breite Bit-Einsätze zu verwenden, indem man die Breite des jeweiligen Einzel-Magazins verändert.

Das in den Fig. 6 bis 13 veranschaulichte Bit-Magazin 27 ist insbesondere für Bits mit einem Sechskant-Einspannschaft bestimmt und kann sowohl in Verbindung mit einem Mittelkasten 2 gemäß Fig. 1 als auch selbständig eingesetzt werden. Die reihenweise in schachtartigen Einzelmagazinen 28 angeordneten Bits 29, 30 sind durch am oberen Randbereich der Vorderwand 31 vorgesehene, nach oben hin offene Ausnehmungen 32 in axialer Richtung entnehmbar. An die Ausnehmungen schließen sich im Deckel 33 des Bit-Magazins ausgebildete Schlitze 34 an, deren Breite in einem vorderen, an die Ausnehmungen 26 angrenzenden Bereich 35 gleich dem Durchmesser d des Innenkreises des Sechskartschaftes 36 ist und deren Breite in einem hinteren, bis an die Rückwand des Bit-Magazins reichenden Bereich 37 kleiner als der Durchmesser d des Sechskant-Innenkreises aber größer als die Breite b einer Sechskantseite ist. Die Schlitzwände 38 sind im vorderen Bereich 35 rechtwinklig zur Ebene des Deckels geneigt, während die Schlitzwände 39 im hinteren Bereich 37 magazineinwärts divergieren und mit der Deckelebene jeweils einen Winkel von 60° einschließen. Die Bits liegen innerhalb der schachtartigen Einzelmagazine auf Federplatten auf, die jeweils von einem nach unten offenen, mit geringem Spiel in den Einzelmagazinen geführten länglichen Kasten 40 gebildet sind, in die jeweils eine in Draufsicht etwa rechteckige oder ovale Druckfeder 41 eingreift, deren Basislänge X und Basisbreite Y etwa gleich den Innenabmessungen des Kastens 40 ist.

In der magazinierten Grundstellung, vgl. Fig. 12 und die Bits 29 in Fig. 11, werden die Bits durch die Feder 41 gegen die divergierenden Schlitzwände 39 des hinteren Schlitzbereiches 35 gedrückt, wobei das oberste Bit ein Stück weit über die Deckeloberseite vorragt und somit bequem von Hand nach vorne hin aus dem Magazin herausgeschoben werden kann. Der besondere Vorteil der Ausführungsform nach den Fig. 6 bis 13 liegt in der einfachen Bestückbarkeit des Magazins. Hierzu wird jeweils ein Bit, vgl. Bit 30 in Fig. 11, in einer Drehausrichtung gemäß Fig. 13, d. h. mit jeweils zwei rechtwinklig zur Deckelebene orientierten Sechskant-Seitenflächen 42 der Schlitze 34 eingelegt und gegen die Kraft der Feder 41 soweit in einen Magazinschacht eingedrückt, bis der Bit-Sechskant unter die hinteren, in den Schlitz vorspringenden Schlitzwände 39 einschiebbar ist. Nach einem solchen Einschieben dreht sich das eingeschobene Bit selbsttätig in die Stellung nach Fig. 12, wonach dann das nächste Bit in das Magazin eingegeben werden kann. Das gezeigte Bit-Magazin ist damit besonders geeignet für eine automatische Bestückung.

## Patentansprüche

1. Verkaufsmagazin für mit einem Einspannschaft versehene Werkzeuge, wie Bohrer, Fräser, Stichsägeblätter, Steckschlüsseleinsätze, insbesondere für Schraubendreher-Einsätze (Bits), bei dem die Werkzeuge (20) in mehreren, lösbar miteinander verbundenen, im wesentlichen quaderförmigen Kunststoffkästen (2, 3, 4) geordnet aufbewahrt sind, dadurch gekennzeichnet, daß an einem Mittelkasten (2), an dem im Falle von Bits Aufnahmen (10, 11) für eine Werkzeug-Ratsche und für einen Magnethalter vorgesehen sind, einseitig oder beidseitig lösbare, als Werkzeug-Magazine (3, 4) ausgebildete Seitenkästen angeordnet sind, daß in jedem Werkzeug-Magazin (3, 4) eine Reihe von schachtartigen Einzelmagazinen (5) parallel nebeneinander angeordnet sind, in denen die Werkzeuge (20) auf einer Federplatte (17) reihenweise übereinander gestapelt sind, wobei die Federplatte (17) federbelastet in vertikaler Richtung im Einzelmagazin (5) verschiebbar ist, daß jedes Einzelmagazin (5) oben an seiner Deckfläche einen in Längsrichtung der Werkzeuge (20) weisenden Schlitz (22) aufweist, dessen Breite geringer ist als die Breite eines Werkzeuges (20), und daß jedem Einzelmagazin (5) eine an seiner Oberseite stirnseitig angeordnete Entnahmeöffnung (21) zugeordnet ist, welche an der Stirnwand (18) jeden Werkzeug-Magazins (3, 4) im Bereich des oberen Endes der Schmalfläche jeden Einzelmagazins (5) derart angeordnet ist, daß durch die Entnahmeöffnung (21) hindurch die Werkzeuge (20) aus dem Einzelmagazin (5) entnehmbar sind.

2. Verkaufsmagazin nach Anspruch 1, dadurch gekennzeichnet, daß in der Deckseite des Mittelkastens (2) die Aufnahme (10) für den Magnethalter und die Aufnahme (11) für die Ratsche eingeformt sind.

3. Verkaufsmagazin nach Anspruch 2, dadurch gekennzeichnet, daß auf dem Mittelkasten (2) ein Deckel (9) abnehmbar oder schwenkbar befestigt ist.

4. Verkaufsmagazin nach Anspruch 1, dadurch gekennzeichnet, daß die lösbare Verbindung zwischen dem Mittelkasten (2) und den seitlich angebrachten Werkzeug-Magazinen (3, 4) aus einer Schwalbenschwanzführung besteht und daß die Schwalbenschwanzführungen an den beiden Seiten des Mittelkastens (2) derart ausgebildet sind, daß die Werkzeug-Magazine (3, 4) auch ohne Mittelkasten (2) unmittelbar lösbar miteinander verbindbar sind.

5. Verkaufsmagazin nach einem der Ansprüche 1 bis 4, dadurch gekennzeichnet, daß an jeder Stirnseite des Mittelkastens (2) und jedes Werkzeug-Magazins (3, 4) ein die Stirnseite nach oben verlängernder, abbrechbarer Lappen angeordnet ist, in denen eine Öffnung für den Durchtritt einer Halterung angeordnet ist.

6. Verkaufsmagazin nach Anspruch 1, dadurch gekennzeichnet, daß im Schlitz (22) öffnungen (24) größerer Breite als die Breite des Werkzeuges (20) angeordnet sind.

7. Verkaufsmagazin nach einem der Ansprüche 1 bis 6, dadurch gekennzeichnet, daß die Seitenwände (15, 16) jedes Einzelmagazins (5) steckbar und nach oben herausnehmbar im Werkzeug-Magazin (3, 4) angeordnet sind.

8. Bitmagazin (27) für Bits mit einem Sechskant-Einspannschaft, insbesondere zur Verwendung bei einem Verkaufsmagazin nach Anspruch 1, bei dem jeweils mehrere Bits in nebeneinanderliegenden Einzelmagazinen (28) angeordnet und durch eine Entnahmeöffnung (32) jedes Einzelmagazins (28) in ihrer axialen Erstreckung einzeln entnehmbar sind, dadurch gekennzeichnet, daß die Einzelmagazine (28) als Schächte ausgebildet sind, in denen die Bits übereinanderliegend angeordnet und durch eine bodenseitige Federplatte (40) gegen den Deckel (33) des Bitmagazins (27) gedrückt werden, daß am oberen Randbereich der Vorderwand (31) des Bitmagazins (27) randoffene Ausnehmungen (32) zur Entnahme jeweils eines Bits vorgesehen sind, daß sich an die Ausnehmungen (32) im Deckel (33) des Bitmagazins (27) ausgebildete Schlitze (34) anschließen, deren Breite in einem vorderen, an die Ausnehmungen (32) angrenzenden Bereich (35) etwa gleich dem Durchmesser (d) des Innenkreises der Sechskant-Einspannschäfte (36) ist und deren Breite in einem hinteren, bis an die Rückwand des Bitmagazins reichenden Bereich (37) kleiner als der Durchmesser (d) des Sechskant-Innenkreises, aber größer als die Breite (b) einer Sechskantseite ist.

9. Bitmagazin nach Anspruch 8, dadurch gekennzeichnet, daß die Schlitzwände (38) im vorderen Bereich (35) rechtwinklig zur Ebene des Deckels (33) geneigt sind und daß die Schlitzwände (39) im hinteren Bereich (37) magazineinwärts divergieren und mit der Deckelebene jeweils einen Winkel von 60° einschließen.

10. Bitmagazin nach den Ansprüchen 8 und 9, dadurch gekennzeichnet, daß die Federplatten jeweils von einem nach unten offenen, mit geringem Spiel in den Einzelmagazinen geführten länglichen Kasten (40) gebildet sind, in den jeweils eine in Draufsicht rechteckige oder ovale Druckfeder (41) eingreift, deren Basislänge (X) und -breite (Y) etwa gleich den Innenabmessungen des Kastens (40) sind.

## Claims

1. Shop-storage means for tools equipped with a clamping-shaft, such as drills, cutters, fretsaw blades, socket wrenches, and especially for screwdriver-inserts (bits), in which the tools (20) are stored arranged in several plastic cases (2,3,4), detachably fixed to one another and essentially cubic in shape, characterised in that side-cases forming tool-magazines (3,4,) detachable at one or both sides are arranged on a central case (2), equipped, in the case of bits, with reception holes (10,11) for a tool-ratchet and for a magnetic holder, in that in each tool-magazine (3,4) a series of shaft-like individual magazines (5) are arranged, adjacent and parallel to one another, in which the tools (20) are stacked one above the other on a spring-plate (17), wherein the spring plate (17) may be pushed, under pressure from the spring, in a vertical direction within the individual magazine (5), in that each individual magazine (5) has on its top surface, pointing in the longitudinal direction of the tools (20), a slit (22) whose width is less than the width of one tool (20), and in that each individual magazine (5) has a withdrawal opening (21), located at the front of its upper side, which is arranged on the front wall (18) of each tool-magazine (3,4) in the area of the upper end of the narrow surface of each individual magazine (5) in such a way that the tools (26) may be removed from the individual magazine (5) through the withdrawal opening (21).

2. Shop-storage means as claimed in Claim 1, characterised in that the opening (10) for the magnetic holder and the opening (11) for the ratchet are moulded into the top side of the central case (2).

3. Shop-storage means as claimed in Claim 2, characterised in that a lid (9), which may be removed or rotated, is fixed to the central case (2).

4. Shop-storage means as claimed in Claim 1, characterised in that the detachable connection between the central case (2) and the laterally fixed tool-magazines (3,4) consists of a dovetail-guide and in that the dovetail-guides are formed in such a way on the two sides of the central case (2) that the tool-magazines (3,4) even without a central case (2) are detachably directly connected to one another.

5. Shop-storage means as in claimed in one of Claims 1 to 4, characterised in that on each front side of the central case (2) and of each tool-magazine (3,4) a break-off tab is arranged, extending the front side upwards, in which there is an opening for the entry of a holder.

6. Shop-storage means as claimed in Claim 1, characterised in that openings (24) of a greater width than the width of the tool (20) are located in the slit (22).

7. Shop-storage means as claimed in one of Claims 1 to 6, characterised in that the side walls (15,16) of each individual magazine (5) are arranged in the tool magazine (3,4) so as to plug in, and be removable, from above.

8. Bit-magazine (27) for bits with a hexagonal clamping shaft, in particular for use with shop-storage means as claimed in Claim 1, in which several bits are arranged in adjacent individual magazines (28) and may be individually removed lengthwise through a withdrawal opening (32) in each individual magazine (28), characterised in that the individual magazines (28) are formed as shafts, in which the bits are arranged one above the other and are pressed by spring plate (40) on the floor side against the lid (33) of the bit-magazine (27), in that on the upper edge area of the front wall (31) of the bit-magazine (27) cutouts (32) open to the edge are located for the removal of one bit at a time, in that slits (34), formed in the lid (33) of the bit-magazine (27) connect to the cutouts (32), their width in a front area (35) bordering on the cutouts (32) being roughly equal to the diameter (d) of the inner circumference of the hexagonal clamping shafts (36) and their width in a rear area (37) extending to the rear wall of the bit-magazine being less than the diameter (d) of the inner circumference of the hexagon, but larger than the width (b) of a side of the hexagon.

9. Bit-magazine as claimed in Claim 8, characterised in that the slit walls (38) in the front area (35) are inclined at right angles to the plane of the lid (33) and in that the slit walls (39) in the rear area (37) diverge into the magazines and together with the plane of the lid enclose an angle of roughly 60 degrees.

10. Bit-magazine as claimed in Claims 8 and 9, characterised in that the spring plates are each formed by a longitudinal box (40) open downwards, directed into the individual magazines with minimal play, into which a compression spring (41), rectangular or oval when viewed from above, engages, whose basic length (X) and width (Y) are roughly equal to the interior dimensions of the box (40).

## Revendications

1. Magasin de vente pour outils à queue de fixation, tels que forêts, fraises, lames de scie sauteuse, garnitures à clé enfichable, en particulier pour garnitures de tournevis (mèches), dans lequel les outils (20) sont conservés en étant rangés en plusieurs boîtes en matière synthétique (2,3,4) sensiblement parallélépipédiques, reliées entre elles de façon amovible, caractérisé en ce que, sur une boîte centrale (2), sur laquelle, dans le cas de mêches, des logements sont prévus pour un cliquet à outil et pour un support magnétique, des boîtes latérales, amovibles d'un côté ou des deux côtés, sont disposées à titre de magasins à outils (3,4) que, dans chaque magasin à outils (3,4), sont disposés côte à côte, parallèlement les uns aux autres, une série de magasins individuels (5) en forme de puits, dans lesquels les outils (20) sont empilés en série les uns au-dessus des autres, sur une plaque à ressort (17), qui est déplaçable en direction verticale dans le magasin individuel (5), en étant chargé par un ressort, que chaque magasin individuel (5) présente en partie supérieure, sur sa surface de dessus, une fente (22) tournée dans la direction longitudinale des outils (20), dont la largeur est inférieure à celle d'un outil (20), et en ce qu'une ouverture de prélèvement (21), disposée frontalement sur sa face supérieure, est associée à chaque magasin individuel (5) et disposée sur la paroi frontale (18) de chaque magasin à outil (3,4), dans la zone de l'extrémité supérieure de la face étroite de chaque magasin individuel (5), de telle façon que les outils (20) puissent être prélevés du magasin individuel (5) en passant par l'ouverture de prélèvement (21).

2. Magasin de vente selon la revendication 1, caractérisé en ce que le logement (10) du support magnétique et le logement (11) du cliquet sont formés dans la face de dessus de la boîte centrale (2).

3. Magasin de vente selon la revendication 2, caractérisé en ce qu'un couvercle (9) est fixé, de façon à pouvoir être enlevé ou pivoté, sur la boîte centrale (2).

4. Magasin de vente selon la revendication 1, caractérisé en ce que la liaison désolidarisable entre la boîte centrale (2) et les magasins à outils (3,4) placés latéralement se compose d'un guidage à queue d'aronde et que les guidages à queue d'aronde sont réalisés des deux côtés de la boîte centrale (2), de telle façon que les magasins à outils (3,4) puissent également être reliés entre eux de façon directe, même sans boîte centrale (2).

5. Magasin de vente selon l'une des revendications 1 à 4, caractérisé en ce qu'une languette déchirable, qui prolonge la face frontale vers le haut, est disposée sur chaque face frontale de la boîte centrale (2) et du magasin à outils (3, 4), languettes dans lesquelles est disposée une ouverture pour le passage d'un support.

6. Magasin de vente selon la revendication 1, caractérisé en ce que des ouvertures (24) de plus grand largeur que la largeur de l'outil (20) sont ménagées dans la fente (22).

7. Magasin de vente selon l'une des revendications 1 à 6, caractérisé en ce que les parois latérales (15,16) de chaque magasin individuel (5) sont disposées enfichables et extractibles vers le haut, dans le magasin à outils (3,4).

8. Magasin à mèches (27), pour mèches à queue de serrage à six pans, en particulier pour utilisation dans un magasin de vente selon la revendication 1, dans lequel plusieurs mèches sont disposées dans des magasins individuels (28) disposés les uns à côté des autres et sont susceptibles d'être prélevées individuellement en direction axiale par une ouverture de prélèvement (32) de chaque magasin individuel (28), caractérisé en ce que les magasins à mèches (28) sont réalisés comme des puits, dans lesquels les mèches sont disposées les unes au-dessus des autres et pressées contre le couvercle (33) du magasin à mèches (27) à l'aide d'une plaque à ressort (40) située du côté du fond, en ce que des évidements (32) ouverts en bordure sont prévus sur la zone de bordure supérieure de la paroi avant (31) du magasin à mèches (27), en vue de prélever chaque fois une mèche, en ce que des fentes (34) réalisées dans le couvercle (33) du magasin à mèches (27) se raccordent aux évidements (32), fentes font la largeur dans une zone avant (35), limitrophe aux évidements (32), est à peu près égale au diamètre (d) du cercle intérieur des queues de serrage à six pans (36) et dont la largeur, dans une zone arrière (37), arrivant jusqu'à la paroi arrière du magasin à mèches, est inférieure au diamètre (d) du cercle intérieur du six pans, mais supérieure à la largeur (b) d'une face du six pans.

9. Magasin à mèches selon la revendication 8, caractérisé en ce que, dans la zone avant (35), les parois de fente (38) sont inclinées à angle droit par rapport au plan du couvercle (33) et que, dans la zone arrière (37), les parois de fente (39) divergent, vers l'intérieur du magasin et font chacune un angle de 60° avec le plan de couvercle.

10. Magasin à mèches selon les revendications 8 et 9, caractérisé en ce que les plaques à ressort sont chacune formées par une boîte (40) allongée, ouverte vers le bas, guidées avec un faible jeu dans le magasin individuel, dans laquelle s'engage un ressort de pression (41), de forme rectangulaire ou ovale quand on l'observe de dessus, dont la longueur de base (X) et la largeur de base (Y) sont à peu près égales aux dimensions intérieures de la boîte (40).
